# DEMANDE DE BREVET EUROPEEN

(11) **EP 3 839 645 A1**
(43) Date de publication de la demande: **23.06.2021**
(21) Numéro de dépôt: 19218509.8
(22) Date de dépôt: 20.12.2019
(51) Int. Cl.: G04B 3/04

(54) **COURONNE DE MONTRE**

(71) Demandeur: Meco S.A., 2540 Grenchen (CH)
(72) Inventeur: AVRIL, Hervé, 2345 Les Breuleux (CH); MARCOS, Ricardo, 3252 Worben (CH)
(74) Mandataire: ICB SA

(57) **Abrégé**

La présente invention concerne une couronne de montre (100) comprenant au moins un élément décoratif (110) représentant une première forme esthétique, un support (120) formant ladite couronne de montre (100) et une brasure (130) établissant une liaison métallique entre ledit au moins un support (120) et ledit au moins un élément décoratif (110).

## Description

### Domaine technique

La présente invention concerne les couronnes de montre comprenant plusieurs matériaux.

### Arrière-plan technologique

Les couronnes de montres actuelles sont réalisées par étampage imposant ainsi que les formes esthétiques soient de la même matière que le reste de la tête de couronne. Ce qui représente un frein à la créativité des designers.

En effet, les décorations, réalisées en positifs sur les couronnes de montres, sont réalisées par étampage, usinage laser ou mécanique, imposant ainsi que la décoration, en relief, soit de la même matière que la couronne ou qu'une partie de la couronne. Par ailleurs, il est également possible qu'une plaquette dans un métal plus précieux par que celui de la couronne comporte la décoration par étampage mais dans ce cas, la partie supérieure de la couronne et la décoration sont d'un seul et même matériau puisque ladite plaquette fait office de partie supérieure de la couronne et comporte la décoration.

### Résumé de l'invention

La présente invention concerne une couronne de montre comprenant au moins :
- Un élément décoratif ; ledit au moins un élément décoratif étant configuré pour représenter une première forme esthétique de ladite couronne de montre et comprenant au moins un premier matériau ;
- Un support ; ledit au moins un support étant configuré pour former une deuxième forme esthétique de ladite couronne de montre et comprenant au moins un deuxième matériau ; et,
- Une brasure ; ladite au moins une brasure étant configurée pour établir une liaison métallique entre ledit au moins un support et ledit au moins un élément décoratif et comprenant au moins un troisième matériau.

Grâce à cette disposition, la couronne de montre peut être de différents matériaux.

Selon un mode de réalisation, ledit au moins un premier matériau est différent dudit au moins un deuxième matériau.

Selon un mode de réalisation, ledit au moins un premier matériau est différent dudit au moins un troisième matériau.

Selon un mode de réalisation, ledit au moins un deuxième matériau est différent dudit au moins un troisième matériau.

### Brève description de la figure

L'invention sera décrite ci-après de manière plus détaillée à l'aide du dessin annexé, donné à titre d'exemple nullement limitatif, dans lesquels la figure unique représente une couronne de montre (100) selon l'invention.

### Description détaillée de l'invention

La présente invention concerne une couronne de montre **100** comprenant au moins: au moins un élément décoratif **110,** au moins un support **120** et au moins une brasure **130.**

Après avoir creusé une première forme esthétique correspondant aux contours dudit au moins un élément décoratif **110** dans la coiffe, c'est-à-dire dans ledit au moins un support **120** fait d'au moins un deuxième matériau **121,** ladite au moins une brasure **130,** à base d'au moins un troisième matériau **131,** est déposée dans la creusure et ledit au moins un élément décoratif **110** formé par au moins un premier matériau **111** est déposée dans la creusure de sorte que ladite au moins une brasure **130** établisse une liaison métallique solidarisant ledit au moins un support **120** et ledit au moins un élément décoratif **110** de manière définitive.

Selon les modes de réalisations, ledit au moins un premier matériau **111** peut être différent dudit au moins un deuxième matériau **121** et/ou dudit au moins un troisième matériau **131** de sorte à ne pas pénaliser l'imagination des designers. Par ailleurs, ledit au moins un deuxième matériau **121** peut être différent dudit au moins un troisième matériau **131.**

## Revendications

1. Couronne de montre (100) comprenant au moins :
- Un élément décoratif (110) ; ledit au moins un élément décoratif (110) étant configuré pour représenter une première forme esthétique de ladite couronne de montre (100) et comprenant au moins un premier matériau (111) ;
- Un support (120) ; ledit au moins un support (120) étant configuré pour former une deuxième forme esthétique de ladite couronne de montre (100) et comprenant au moins un deuxième matériau (121) ; et,
- Une brasure (130) ; ladite au moins une brasure (130) étant configurée pour établir une liaison métallique entre ledit au moins un support (120) et ledit au moins un élément décoratif (110) et comprenant au moins un troisième matériau (131).

2. Couronne de montre (100) selon la revendication 1, dans lequel ledit au moins un premier matériau (111) est différent dudit au moins un deuxième matériau (121).

3. Couronne de montre (100) selon la revendication 1 ou 2, dans lequel ledit au moins un premier matériau (111) est différent dudit au moins un troisième matériau (131).

4. Couronne de montre (100) selon l'une quelconque des revendications précédentes, dans lequel ledit au moins un deuxième matériau (121) est différent dudit au moins un troisième matériau (131).
